# DEMANDE DE BREVET EUROPEEN

(11) **EP 0 116 245 A1**
(43) Date de publication de la demande: **22.08.1984**
(21) Numéro de dépôt: 83402458.0
(22) Date de dépôt: 19.12.1983
(51) Int. Cl.: B25B 23/00, B25G 1/00, B25B 23/16

(54) **Outil universel utilisable comme auxiliaire pour le serrage et/ou le desserrage d'organes vissables et d'outils de serrage**

(30) Priorité: 05.01.1983 FR 8300071
(71) Demandeur: Carossino, Patricia, F-95000 Cergy (FR)
(72) Inventeur: Carossino, Patricia, F-95000 Cergy (FR)
(74) Mandataire: Rodhain, Claude (FR)

(57) **Abrégé**

L'invention concerne un outil universel amovible utilisable comme auxiliaire pour le serrage et/ou le desserrage d'organes vissables et d'outils de serrage.

Le problème posé consiste à accroître le couple exercé au moyen d'un outil de serrageidesserrage.

Suivant l'invention, on utilise un dispositif qui se compose d'un organe de préhension (1 formé d'un manche évidé et d'une tête indépendante (3) rendue solidaire axialement du manche tout en pouvant librement tourner par rapport à celui-ci, ladite tête rotative comportant au moins un orifice axial (5) et au moins un orifice radial (7) pour recevoir l'extrémité d'un dispositif ou d'un organe de serrage, un moyen de blocage étant prévu pour rendre le dispositif ou l'organe de serrage, solidaire en rotation de la tête prolongeant le manche évidé (1).

L'invention est applicable notamment aux clés à pipe, aux clés à tube et aux tournevis.

## Description

La présente invention concerne un outil universel amovible utilisable comme auxiliaire permettant d'exercer un couple accru pour le serrage/desserrage d'organes vissables et/ou pour l'entraînement d'outils de serrage, applicable notamment aux organes de fixation filetés du type vis, boulons, etc,.. aux clés Allen, aux clés à tube et aux tournevis.

Tant dans le domaine général de la mécanique appliquée,tant aux fabrications et constructions mécaniques de toutes natures qu'à l'industrie automobile, aéronautique, etc,.. et d'une manière plus générale, dans tous les domaines où l'on réalise la fixation réciproque d'éléments de toutes sortes par des organes vissables,tels que des vis, des boulons, etc,.., il est connu d'utiliser en général des outils de serrage et/ou des dispositifs de serrage incluant de nombreux outils et principalement des tournevis, des clés à tubes, des clés à pipes, des clés Allen,etc...

Toutefois, ces différents types de clés présentent des inconvénients classiques importants. En effet, dans le cas d'éléments fixés par des vis, boulons, etc.., en des endroits qui sont difficilement accessibles, il s'avère nécessaire d'utiliser naturellement des clés à pipes, des clés à tubes, ou même parfois soit de tout petits tournevis, soit des tournevis au contraire à manche très long, mais dans tous les cas, il s'avère souvent délicat et pénible de réaliser le serrage - ou le desserrage - des organes vissables par suite de l'absence d'un bras de levier suffisamment important pour pouvoir serrer à fond ou tout au moins d'une manière suffisante lesdits organes, ou les desserrer.

En effet, dans le cas par exemple de l'utilisation d'une clé à tube ou d'ureclé Allenà sixpans réalisée sous la forme d'une tige coudée à angle droit, dont une branche est courte et l'autre nettement plus longue, on introduit la clé sur ou dans une tête de vis par la plus petite branche, si cela est possible, de manière à pouvoir exercer déjà un bras de levier plus important par la branche la plus grande, et ce à la main. Déjà dans ce cas, l'entraînement en rotation pour le serrage ou le desserrage peut être difficile et le maniement rude pour les mains.

Afin d'avoir une action accrue de bras de levier, il est naturellement possible d'utiliser une pince ou autre, ce qui, outre le fait de ne pas être rationnel, peut créer des couples de torsion nuisibles, et l'on peut également se blesser, dans le cas où la pince en outre glisse sur ladite clé.

Toutefois, dans le cas où l'accessibilité est encore plus réduite et où il faut disposer la clé Allen par sa branche la plus longue et sur ou dans l'organe vissable, on ne dispose alors que de la plus petite branche pour exercer un bras de levier de serrage ou de desserrage, ce qui accroît encore les inconvénients mentionnés ci-dessus.

Par ailleurs, dans le cas d'un ouvrier travaillant au-dessous d'une voiture ou bien au-dessous d'éléments de charpente de construction de toute nature, il peut non seulement se poser les mêmes problèmes que ceux mentionnés ci-dessus mais également un autre inconvénient tenant au fait que, une fois la clé appliquée sur ou dans l'organe vissable, il faut la maintenir pour qu'elle ne tombe pas, et ce tout en effectuant la rotation de serrage ou de desserrage.

Il est évident qu'en plus de la nature intrinsèque des inconvénients précités, il s'y ajoute souvent une perte de temps et bien entendu un manque d'efficacité.

C'est pourquoi l'invention a pour but de créer un outil universel amovible du type indiqué plus haut permettant d'accroître le bras de levier que l'on peut exercer sur une clé tubulaire, telle qu'une clé Allen ou une clé à tubes, ou même un tournevis, et ce avec une possibilité de rotation totale sur 360°, soit à la manière d'un strict bras de levier du type poignée, soit à la manière d'une manivelle, tout en éliminant le risque de blessure auquel était soumis l'utilisateur lorqu'il tenait simplement l'élément de clé à la main. L'outil selon l'invention devant en outre permettre d'empêcher, d'une manière commode, toute chute intempestive de la clé lors du serrage ou du desserrage d'un organe vissable.

Ce problème est résolu grâce au fait que l'outil du type indiqué plus haut se compose d'un organe de préhension formé d'un manche évidé portant(avec possibilité de rotation, mais avec blocage contre tout déplacement axial),une tête prolongée d'un corps tubulaire, équipée de moyens pour bloquer, en position axiale et transversale, la tige d'un outil de serrage, ladite tête rotative étant fixée au manche par des moyens de retenue amovibles, non solidaires de ce dernier.

Selon une première variante de réalisation, les moyens de blocage en position axiale d'un outil de serrage sont constitués par un perçage axial notamment à six pans creux, ménagés dans la tête et le corps tubulaire de l'outil.

Selon une autre variante de réalisation, les moyens de blocage en position axiale d'un outil de serrage sont constitués par un perçage axial profilé cylindrique ménagé dans la tête et le corps tubulaire et par une vis transversale insérée dans un taraudage radial correspondant de la tête de l'outil, perpendiculairement à l'axe de ce dernier et à l'axe des moyens de blocage en position transversale de la tige d'un outil.

En outre, selon l'invention, les moyens de blocage en position transversale de la tige d'un outil sont constitués par des perçages transversaux (radiaux) hexagonaux de même section et alignés suivant un axe commun.

Selon une variante, les moyens de blocage en position transversale de la tige d'un outil sont constitués par des perçages transversaux cylindriques de même section alignés suivant un axe commun et par ladite vis transversale.

Il ressort à l'évidence de ces caractéristiques un bon nombre d'avantages, liés au fait qu'on peut fixer cet outil universel auxiliaire sur l'une des extrémités d'une clé Allen, d'une clé à pipe ou d'une clé à tube, et accroître le couple de serrage ou de desserrage par suite de la présence d'un bras de levier supérieur formé par le manche et la tête de l'outil, que l'on peut utiliser soit en tant que bras de levier strict à la manière d'une poignée de porte, soit à la manière d'une manivelle permettant d'entraîner aisément en rotation ladite clé, (le manche de l'outil tournant librement sur la tête de ce dernier) et ce, sans aucune chute possible de la clé.

D'autres caractéristiques et avantages de l'invention ressortiront de la description donnée ci-après, prise en référence aux dessins annexés, sur lesquels :
- la fig.1 représente, en coupe transversale axiale, l'outil universel selon l'invention ;
- la fig.2 est une vue en perspective schématique de l'outil illustré en fig.1, dans sa position d'utilisation dite "en manivelle" ;
- la fig.3 est une vue en élévation latérale de l'outil utilisé comme bras de levier "type poignée" ;
- la fig.4 est une vue schématique montrant une autre utilisation avantageuse de l'outil auxiliaire, permettant d'améliorer le serrage que l'on peut réaliser avec un tournevis.

Comme illustré en fig.1, l'outil est constitué essentiellement d'un manche cylindrique 1, se présentant sous la forme d'un fourreau, son alésage comportant un épaulement annulaire 1₁ définissant une section 2 de diamètre moindre que le reste de l'alésage, cet épaulement en saillie constituant une butée pour la tête d'une vis dont le rôle sera précisé ci-après. Le manche est associé à une tête 3, de forme annulaire, prolongée sur l'une de ses faces par un embout 4 venant se loger dans le diamètre rétréci du manche, la tête 3 et l'embout 4 étant traversés par un perçage axial 5 dont une partie est taraudée en 4₁ pour recevoir une vis ou butée de fin de course 6 dont la tête est en appui sur l'épaulement annulaire 1₁ de l'alésage du manche 1. Cette vis peut être aisément vissée dans l'embout 4 par l'extrémité ouverte du manche jusqu'à ce qu'elle vienne en appui contre la face frontale de l'embout 4. Cette vis a pour effet de rendre la tête rotative 3 solidaire du manche tout en autorisant sa rotation, par rapport à ce dernier, par un pivotement de l'ensemble tête, embout 4 et vis 6. En outre, cette vis constitue également une butée de fin de course axiale pour l'outil qui, lorsqu'il sera introduit axialement dans le perçage 5, viendra en appui par son extrémité frontale sur la face d'extrémité 6₁ de la vis.

La tête rotative comporte, par ailleurs, deux perçages transversaux ou radiaux 7 ayant, dans l'exemple représenté, une forme hexagonale, c'est-à-dire un contour de section complémentaire de la section de l'outil qui, dans le mode de réalisation illustré, est constitué d'une clé Allen telle que celle visible en fig.2. Ces orifices radiaux 7 sont perpendiculaires au plan passant par l'axe 8 du manche et traversent la tête 3 de part en part. La tête rotative comporte par ailleurs un autre orifice radial 10 orienté dans un plan perpendiculaire à l'axe des deux orifices radiaux 7, cet orifice étant taraudé pour recevoir une vis de serrage 9 ayant pour fonction de retenir l'outil dans la tête rotative 3, que celui-ci est introduit axialement ou transversalement dans l'orifice 5 ou dans les orifices 7. L'orifice 5 est en effet, à l'instar des orifices transversaux, de section hexagonale pour recevoir, toujours dans l'exemple considéré, l'extrémité de forme complémentaire de la clé Allen. La vis de serrage 9 a pour effet d'appliquer fermement l'outil contre les parois de l'orifice axial 5 ou des orifices radiaux 7 pour l'immobiliser afin qu'il fasse corps avec la tête rotative 3.

La section hexagonale de la clé Allen, visible notamment en fig.2, est donnée à titre d'exemple car, il est bien évident que l'on pourrait utiliser tout autre type d'outil, quelle que soit sa section, le principal étant que cette dernière soit autre que cylindrique et que la forme de l'orifice axial 5 ou des orifices radiaux 7 soit complémentaire de cette section. On pourrait par conséquent envisager de donner à ces orifices axiaux et radiaux toute autre forme polygonale, voire même cylindrique, à la condition de prévoir un méplat s'opposant à la rotation de l'outil par rapport à la tête 3 de manière à ce que celle-ci soit rendue solidaire de l'outil après serrage de la vis 9.

Dans l'exemple de la fig.2, l'outil 1 est utilisé à la manière d'une manivelle. Dans ce cas, la clé Allen, qui est constituée d'une tige hexagonale pliée à angle droit, est introduite par sa branche la plus courte 11 dans les orifices radiaux 7 de la tête rotative 3, la branche la plus longue 12 se situant dans un plan parallèle à l'axe 8 du manche. La vis de serrage 9 est alors introduite dans l'orifice 10 pour venir serrer fermement la branche 11 dans la tête rotative afin que les deux éléments fassent corps. Dans cette position, l'outil peut être utilisé comme une manivelle en introduisant l'extrémité 12₁ de la clé dans la tête à six pans creux d'une vis, même si celle-ci est logée au fond d'une cavité ou en un lieu difficilement accessible. Il suffit en effet de tenir le manche 1 dans la main puis d'assurer une rotation selon la flèche 14 pour que la tête rotative 3 tourne de 360° par rapport au manche, engendrant ainsi un tour complet de la vis à tête à six pans creux. L'utilisation de l'outil à titre de manivelle est particulièrement avantageuse, car le fait que l'axe du manche soit décalé de l'axe de la branche 12 de la clé confère à l'ensemble un couple de serrage relativement important, ce qui permet de visser ou de dévisser des or^{g}a-nes de serrage sans effort et sans blessure.

Il est bien évident que l'on pourrait également utiliser l'outil en introduisant dans les orifices radiaux 7 la grande branche 12 de la clé et en utilisant la petite branche 11 comme organe de serrage d'une vis. Dans ce cas, le bras de levier serait encore plus grand et le couple de serrage ou de desserrage serait proportionnellement augmenté.

Selon une variante de réalisation, telle qu'illustrée en fig.3, on peut également utiliser l'outil universel comme poignée permettant d'accroître, dans des conditions très sensibles, le bras de levier que constitue la clé Allen. Dans ce cas, il suffit d'introduire l'une quelconque des deux branches 11 ou 12 de la clé dans l'orifice axial 5 de la tête rotative, puis de visser la vis de blocage 9 pour obtenir une sorte de poignée ou bec de canne permettant des couples de serrage iₘ- portants, en particulier lorsque c'est la branche la plus longue ₁2 qui est introduite dans le perçage hexagonal 5 de la tête rotative 3. On peut là encore, en jouant sur la longueur de la branche introduite dans l'orifice axial de la tête rotative 3, adapter le couple de serrage et surtout avoir accès à des vis logées dans des cavités réputées relativement inaccessibles tout en bénéficiant d'une grande force de serrage ou de desserrage. Dans l'exemple illustré en fig.3, c'est la branche la plus longue 12 qui a été introduite dans la tête rotative 3 en prenant comme hypothèse le fait que la vis dans laquelle sera introduite la branche la plus courte 11 est facilement accessible. On constate que, dans cette hypothèse, le bras de levier a été multiplié sensiblement par deux (longueur du manche 1 + longueur de la branche 12 de la clé).

Selon la variante de réalisation illustrée en figure 4, on peut également, grâce à l'action de l'outil universel selon l'invention, accroître de façon sensible l'action de serrage exercée par un tournevis.

A cet effet, on insère préalablement la tige 13 du tournevis dont la poignée est repérée par la référence 15 à l'intérieur des perçages transversaux 7 de la tête 3 et on bloque ladite tête sur la tige 13 du tournevis en utilisant la vis de serrage 9. Ensuite, on introduit l'extrémité 16 en forme de lame de la tige du tournevis dans la fente d'une vis à serrer (ou à desserrer) et on utilise à nouveau le manche 1 comme poignée pour exercer sur la tige 13 du tournevis un couple supérieur à celui que l'on pourrait obtenir en serrant simplement à la main le manche 15 dudit tournevis.

Il ressort à l'évidence que dans le cas de tiges de clés à six pans ou d'un tournevis dont la tige est de section transversale polygonale, la tige de la clé ou du tournevis est déjà bloquée contre toute rotation par rapport à la tête 3 de l'outil et que le serrage de la vis 9 n'est nécessaire que pour s'opposer à tout déplacement longitudinal de la tête 3 sur la tige 13 de l'outil considéré.

Bien entendu, il est possible de prévoir sur l'extrémité frontale de la vis de serrage 9 des crans ou tout autre moyen de préhension permettant d'accroître l'action de blocage de la vis sur la tige de la clé ou autre outil sans rien changer au principe de l'invention.

## Revendications

1°) Outil universel amovible utilisable comme auxiliaire permettant d'exercer un couple accru pour le serrage/ desserrage d'organes vissables et/ou pour l'entraînement d'outils de serrage, applicable notamment aux organes de fixation filetés, du type vis, boulons, etc ... aux clés Allen, aux clés à tube et à pipe et aux tournevis, caractérisé en ce qu'il se compose d'un organe de préhension (1), formé d'un manche évidé et d'une tête indépendante (3) rendue solidaire axialement du manche tout en pouvant librement tourner par rapport à celui-ci, ladite tête rotative comportant au moins un orifice axial (5) et un orifice radial (7) pour recevoir l'extrémité d'un outil ou d'un organe de serrage, un moyen de blocage étant prévu pour rendre l'outil ou l'organe de serrage solidaire en rotation de la tête prolongeant le manche évidé (1).

2°) Outil selon la revendication 1, caractérisé en ce que la tête rotative (3) est de forme circulaire et comporte sur l'une de ses faces un embout (4) venant se loger dans une partie rétrécie (2) du manche, la tête rotative (3) ainsi que l'embout (4) étant traversés de part en part par un orifice axial (5) dont une partie est taraudée pour recevoir une vis de blocage (6) dont la tête vient en appui sur un épaulement intérieur (1₁) du manche (1).

3°) Outil selon l'une quelconque des revendications 1 et 2, caractérisé en ce que l'orifice axial (5) de la tête rotative et les orifices radiaux (7) sont d'une forme autre que cylindrique.

4°) Outil selon la revendication 3, caractérisé en ce que les orifices axial et radiaux (5,7) de la tête rotative (3) sont polygonaux, notamment hexagonaux.

5°) Outil selon la revendication 1, caractérisé en ce que la tête rotative comporte un orifice transversal perpendiculaire aux orifices axial et radiaux (5,7), cet orifice transversal (10) recevant une vis de blocage (9) venant en appui sur l'extrémité de l'outil introduit dans l'un quelconque des orifices (5 ou 7).

6°) Outil selon l'une quelconque des revendications 1 à 5, caractérisé en ce que les orifices axial (5) et radiaux (7) de la tête rotative (3) ont une forme complémentaire de la section transversale de la tige d'un outil tel que clé ou tournevis.

7°) Outil selon l'une quelconque des revendications 1 à 6, caractérisé en ce que la tête rotative (3) peut recevoir indifféremment, dans le plan axial ou dans le plan transversal, la branche la plus longue ou la branche la plus courte d'un outil tel qu'une clé Allen.

8°) Outil selon l'une quelconque des revendications 1 à 7, caractérisé en ce que les orifices radiaux (7), qui traversent de part en part la tête rotative (3), reçoivent la tige d'un tournevis, le manche (1) servant alors de bras de levier pour multiplier le couple de serrage ou de desserrage du tournevis.
